# EUROPÄISCHE PATENTSCHRIFT

(11) **EP 0 065 307 B1**
(45) Veröffentlichungstag und Bekanntmachung des Hinweises auf die Patenterteilung: **21.11.1984**
(21) Anmeldenummer: 82104314.8
(22) Anmeldetag: 17.05.1982
(51) Int. Cl.: G03G 15/22, G03G 15/00

(54) **Elektrofotografisches Kopiergerät**
Electrophotographic copying machine
Copieur électrophotographique

(30) Priorität: 18.05.1981 HU 139481
(43) Veröffentlichungstag der Anmeldung: 24.11.1982
(73) Patentinhaber: Irodagépipari és Finommechanikai Vállalat, H-1135 Budapest XIII (HU)
(72) Erfinder: Szekely, Lajos, H-1021 Budapest (HU); Bereck, Gábor, H-1173 Budapest (HU); Bernath, László, Dipl.-Masch.-Ing., H-1094 Budapest (HU); Neumann, György, Dipl.-Masch.-Ing., H-1126 Budapest (HU); Kiss, Jószef, H-1135-Budapest (HU); Szilveszter, Lajos, H-1141 Budapest (HU); Toth, Károly, H-1214 Budapest (HU); Jaszter, Jószef, H-1074 Budapest (HU)
(74) Vertreter: Viering, Jentschura & Partner

## Beschreibung

Die Erfindung betrifft ein elektrofotografisches Kopiergerät, dessen Funktionsgruppen einen hin- und herbewegbaren Wagen zur Aufnahme oder zur Beleuchtung einer zu kopierenden Vorlage, eine Fototrommel mit zugeordneter Entwicklungs- und/oder Reinigungseinheit, eine einem Kopierblattmagazin zugeordnete Abförderrolle und ein gegenüber dieser zeitlich versetzt angetriebenes Eingangs-Transportrollenpaar zum Abfördern jeweils eines Kopierblattes aus dem Kopierblattmagazin in den Rollenspalt des Eingangs-Transportrollenpaars und zum Zuführen des an diesem bereitgestellten Kopierblattes zu der Fototrommel in Abhängigkeit von der Bewegung des Wagens, Abführtransportrollen zum Abführen des Kopierblattes von der Fototrommel auf einen Ausgabetisch und elektrische Schalter zum Ein- bzw. Ausschalten elektrisch betriebener Funktionsbauteile enthalten und gemeinsam mit einer Steuerscheibe von einem Antriebsmotor über zwei mittels einer Schaltkupplung miteinander kuppelbare Antriebsgetriebezweige angetrieben werden, von denen der bei laufendem Antriebsmotor ständig angetriebene erste Antriebszweig die Fototrommel und die Abführtransportrollen antreibt und der zweite in Abhängigkeit vom Vorliegen eines die Schaltkupplung einschaltenden Kopiersignals angetriebene Antriebszweig den Wagen antreibt.

Der hin- und herbewegbare Wagen dient bei dem erfindungsgemäßen Kopiergerät vorzugsweise zur Aufnahme der zu kopierenden Vorlage, die mittels des Wagens je nach der abgerufenen Kopienanzahl einmal oder mehrmals über einer ortsfesten Beleuchtungsquelle hin und her verfahren wird. Statt dessen kann der Wagen jedoch auch die Beleuchtungsquelle unter einer ortsfesten Belichtungsbühne, auf der die zu kopierende Vorlage liegt, hin und her verfahren. Ein derartiges elektrofotografisches Kopiergerät ist z. B. aus der DE-A1-2 944 389 bekannt. In beiden genannten Fällen ist es erforderlich, den Wagen mit der Fototrommel, auf welche das Bild der Kopiervorlage mittels einer entsprechend stillstehenden oder nachgeführten optischen Projektionseinrichtung übertragen wird, zu synchronisieren und in Abhängigkeit von der Hin- und Herbewegung des Wagens elektrisch betriebene Funktionsbauteile ein- und auszuschalten und die Kopierpapierblätter jeweils zum richtigen Zeitpunkt der Fototrommel zuzuführen, damit das jeweilige Kopierblatt mit dem auf der umlaufenden Fototrommel durch Tonerzufuhr entwikkelten Bild zur Deckung gelangt. Hierzu wird das Kopierblatt zunächst mittels der Abförderrolle des Kopierblattmagazins aus diesem abgezogen und mit seiner vorlaufenden Kante dem Rollenspalt des zunächst noch stillstehenden Eingangs-Transportrollenpaares zugeführt, so daß es an diesem ausgerichtet wird und für das zeitlich an die Bewegungsperiode des Wagens und den Transport bis zu der umlaufenden Fototrommel angepaßte Abrufen in das Kopiergerät bereit steht. Das bekannte Kopiergerät weist zum Antreiben der einzelnen Funktionsbaugruppen einen Hauptantriebszweig in Form einer vom Antriebsmotor ständig angetriebenen Kette und von dieser angetriebenen Kettenrädern auf. Von diesem Hauptantriebszweig sind Nebenantriebszweige abgezweigt, wie insbesondere ein mit dem Hauptantriebszweig über eine erste Magnetkupplung kuppelbarer Kettentrieb zum Antreiben des Beleuchtungswagens sowie ein weiterer Kettentrieb, der über eine zweite Magnetkupplung mit der Abförderrolle des Kopierblattmagazins, und über eine dritte Magnetkupplung mit dem Eingangs-Transportrollenpaar kuppelbar ist. Zur Snychronsteuerung der Funktionsgruppen sind eine Steuerscheibe zur Erzeugung von Taktimpulsen sowie Endschalter am Weg des Beleuchtungswagens und Fühlschalter im Wege des Kopierblattes vorgesehen.

Durch die Erfindung wird demgegenüber die Aufgabe gelöst, ein elektrofotografisches Kopiergerät mit den eingangs erwähnten Merkmalen zu schaffen, welches zur Synchronsteuerung wenigstens der genannten Funktionsgruppen mit nur einer Schaltkupplung und gegebenenfalls Endschaltern im Weg des Wagens und ohne Fühlschalter am Weg des Kopierblattes auskommt.

Dies wird gemäß der Erfindung dadurch erreicht, daß über den zweiten Antriebszweig die Steuerscheibe für jeweils einen Umlauf pro Bewegungsperiode des Wagens angetrieben ist, und daß die Steuerscheibe mit den elektrischen Schaltern zusammenwirkende Steuerkurventeile und zwei an ihrem Umfang gegeneinander versetzte Zahnsegmente aufweist, von denen das eine mit dem Antriebszahnrad der Abförderrolle, und das andere mit dem Antriebszahnrad des Eingangs-Transportrollenpaars zusammenwirkt.

Wenn daher mittels des Hauptschalters des Kopiergerätes der Antriebsmotor eingeschaltet wird, werden die Fototrommel, deren insbesondere als Magnetbürsteneinheit ausgebildete Entwicklungs- und/oder Reinigungseinheit und die Abführtransportrolle oder Transportrollen angetrieben. Sobald mittels des den Kopiervorgang auslösenden Auslöseschalters die Schaltkupplung eingekuppelt wird, werden auch der Wagen und die Steuerscheibe angetrieben, die starr miteinander gekuppelt sind und daher ohne weiteres synchron laufen, so daß mit entsprechender Synchronisierung der Abförderrolle des Kopierblattmagazins und, gegenüber dieser zeitlich versetzt, das Eingangs-Transportrollenpaar angetrieben werden, sobald und solange mit ihrem jeweiligen Antriebszahnrad das zugeordnete Zahnsegment der Steuerscheibe in Eingriff steht. Die Schaltkupplung kann eingekuppelt bleiben, solange noch ein Auslösesignal anliegt, das z. B. über einen Elektromagneten von einem vorwählbaren, die Anzahl der von einer Vorlage anzufertigenden Kopien zählenden Zähler erzeugt ist. Hierbei kann einer der von der Steuerscheibe kurvengesteuerten elektrischen Schalter der Schaltkupplung derart zugeordnet sein, daß diese zum Anhalten des Wagens und der Steuerscheibe erst ausgekuppelt wird, wenn kein Auslösesignal mehr vorliegt und außerdem sich der Wagen und damit die Steuerscheibe genau in ihrer Ausgangslage befinden.

Die beiden Antriebszweige können an irgendeiner geeigneten Stelle über die Schaltkupplung miteinander kuppelbar sein. Vorgezogen wird jedoch, daß die beiden Antriebszweige gemeinsam auf der Abtriebswelle des Antriebsmotors angeordnete Antriebsräder aufweisen, zwischen denen die Schaltkupplung angeordnet ist. Hierdurch wird ein einfacher und kompakter Aufbau erreicht.

Vorzugsweise sind ferner bei dieser Ausführungsform die Antriebsräder der Antriebszweige als Riemenscheiben ausgebildet, von denen die am freien Ende der Antriebswelle angeordnete eine Riemenscheibe einen den Wagen über einen Mitnehmerstift, der in einen Führungsschlitz einer Mitnehmerkulisse des Wagens eingreift, mitnehmenden Zahnriemen antreibt und mit einem zwischen sich und der Schaltkupplung angeordneten Zahnrad verdrehfest verbunden ist, das mit der Steuerscheibe gekuppelt ist. Anstelle eines Riementriebs für die beiden Antriebszweige ist es jedoch auch möglich, einen entsprechenden Kettentrieb zu verwenden.

Die Erfindung wird anhand einer bevorzugten Ausführungsform erläutert, die aus der Zeichnung ersichtlich ist. In der Zeichnung zeigt
Fig. 1 eine schematische Darstellung der einzelnen Funktionsgruppen eines erfindungsgemäßen Kopiergerätes,
Fig. 2 das Getriebeschema des Antriebs der Funktionsgruppen aus Fig. 1 und
Fig. 3 eine perspektivische Ansicht der Funktionsgruppen aus Fig. 1 und ihrer Antriebsverbindungen mit dem gemeinsamen Antriebsmotor.

Wie aus Fig. 1 ersichtlich, umfaßt das Kopiergerät als wichtigste anzutreibende Funktionsgruppe einen hin- und herbewegbaren Wagen 45 zur Aufnahme einer zu kopierenden Vorlage, eine Fototrommel 21 mit zugehöriger, als Magnetbürsteneinheit dargestellter Entwicklungs-und/oder Reinigungseinheit 42 sowie zum Transport der aus einem Kopierblattmagazin 28 nacheinander entnommenen Kopierblätter durch das Kopiergerät und auf einen Ausgabetisch 46 eine die Kopierblätter aus dem Kopierblattmagazin 28 abziehende Abförderrolle 27, ein Eingangs-Transportrollenpaar 43, 44 zum Zuführen des aus dem Kopierblattmagazin 28 abgezogenen Kopierblattes zu der Fototrommel 21 sowie als Abführtransportrollen zum Abführen der Kopierblätter von der Fototrommel 21 auf den Ausgabetisch 46 eine Ablenkrolle 11 und ein Ausgaberollenpaar 8. Diese Funktionsgruppen sind über ein Getriebe gemeinsam mittels des Antriebsmotors 1 angetrieben, der außerdem mit einem Ventilator 2 zur Kühlung des Gerätes gekuppelt ist.

Wie aus Fig. 2 schematisch ersichtlich, weist der Antriebsmotor 1 ein eingebautes Abtriebsgetriebe 3 auf, dessen Abtriebsritzel mit einer Innenverzahnung einer auf der Abtriebswelle des Motors 1 sitzenden Riemenscheibe 4 kämmt, von dem ein endloser Zahnriemen 5 angetrieben ist. Über den Zahnriemen 5 wird des Antriebsrad 9 des Ausgaberollenpaars 8 aus Fig. 1, das Antriebsrad 12 der Ablenkrolle 11 aus Fig. 1 und ein Antriebsrad 13 angetrieben, von welchem einerseits über ein Zahnritzelpaar 15 das Antriebszahnrad 20 der Fototrommel 21, und andererseits über einen Keilriementrieb aus den Riemenscheiben 14 und 14a und dem Keilriemen 16 und ein Zahnritzelpaar 18 eine Kupplungsscheibe 19 zum Antreiben der Entwicklungs- und/oder Reinigungseinheit 42 aus Fig. 1 angetrieben werden.

Auf der Abtriebswelle des Antriebsmotors 1 sind außerdem ein Zahnrad 47 und eine weitere Riemenscheibe 37 angeordnet, die drehfest miteinander verbunden sind und mittels einer zwischen dem Zahnrad 47 und der Riemenscheibe 4 angeordneten Schaltkupplung 6 mit der Abtriebswelle des Motors 1 kuppelbar sind. Das Zahnrad 47 treibt über ein Zwischenrad 22 eine Steuerscheibe 23 an, die ihrerseits entsprechend Fig. 3 mit zwei an ihrem Umfang gegeneinander versetzt angeordneten Zahnsegmenten 24, 29 unterschiedlicher Umfangslänge versehen ist. Die Zahnsegmente 24, 29 sind axial gegeneinander versetzt und wirken mit entsprechend axial gegeneinander versetzten Zahnrädern 26 bzw. 31 zusammen, so daß das kürzere Zahnsegment 24 nur mit dem einen Zahnrad 26, und das längere Zahnsegment 29 nur mit dem anderen Zahnrad 31 in Eingriff gelangt.

Das Zahnrad 26 ist das Antriebsrad der Abförderrolle 27 aus Fig. 1 zum Abfördern des jeweils obersten Kopierblattes des Kopierblattstapels aus dem Kopierblattmagazin 28. Das andere Zahnrad 31 ist das Antriebsrad des Eingangs-Transportrollenpaars 43. 44 aus Fig. 1. Von dem Riemenrad 37 auf der Abtriebswelle des Motors 1 wird ein andererseits über das Riemenrad 39 laufender zweiter Zahnriemen 38 angetrieben, an dem entsprechend Fig. 1 und 3 ein Mitnehmerstift 40 befestigt ist, der in einen vertikalen Führungsschlitz einer Mitnehmerkulisse 41 des Wagens 45 eingreift, so daß dieser zwischen den Riemenscheiben 37 und 39 hin- und hergefahren wird, solange die Riemenscheibe 37 abgetrieben wird.

Die Übersetzung zwischen dem Zahnriemen 38 und damit dem Wagen 45 einerseits und der Steuerscheibe 23 andererseits ist derart gewählt, daß bei jeder Bewegungsperiode des Wagens 45, in welcher dieser eine vollständige Hin-und Herbewegung durchführt, die Steuerscheibe 23 einmal umläuft. Entsprechend Fig. 3 sind an der Steuerscheibe 23 außerdem mehrere Steuerkurvenscheiben 35 einzeln einstellbar befestigt, die mit jeweils einem als Mikroschalter ausgeführten elektrischen Schalter 36 zum Ein- bzw. Ausschalten zugeordneter elektrischer Funktionsbauteile des Kopiergerätes zusammenwirken.

Das Ein- und Auskuppeln der Schaltkupplung 6 erfolgt mittels eines Elektromagneten 32 und einer an diesem ausgebildeten Schaltlasche 7. Der Elektromagnet 32 wird erregt, wenn der Auslöseschalter des Kopiergerätes zum Auslösen eines oder mehrerer, mittels einer Vorwähleinrichtung (nicht gezeigt) vorwählbarer Kopiervorgänge betätigt wird und solange dieser Auslöseschalter betätigt bleibt.

Die Funktionsweise der Antriebs- und Steuereinrichtung des dargestellten Kopiergerätes ist wie folgt: Mit dem Einschalten der Kopiermaschine wird die Abtriebswelle des Antriebsmotors 1 angetrieben, so daß über das Abtriebsgetriebe 3 des Motors auch die Riemenscheibe 4 und der Zahnriemen 5 angetrieben werden, so daß dadurch über das Antriebsrad 9 das Ausgaberollenpaar 8, über das Antriebsrad 12 die Ablenkrolle 11, über die Riemenscheibe 13 und das Getriebe 15, 20 die Fototrommel 21, und über den Riementrieb 14, 16 und das Getriebe 18, 19 die Entwicklungs- und/oder Reinigungseinheit 42 der Fototrommel 21 angetrieben werden. Wenn nun der Auslöseschalter des Kopiergerätes betätigt wird, zieht der Elektromagnet 32 an, so daß dessen Schaltlasche 7 die Schaltkupplung 6 freigibt, diese daher eingekuppelt wird und somit das Zahnrad 47 und die Riemenscheibe 37 angetrieben werden. Über die Riemenscheibe 37 und den Zahnriemen 38 wird daher der Wagen 45 (Fig. 1) in Bewegung versetzt, der nun bis zum Ausschalten des Elektromagneten 32 eine hin-und hergehende Bewegung durchführt, wobei eine ganze Bewegungsperiode des Kopierwagens 45 einem Kopierzyklus entspricht. Der Kopiertisch 45 bewegt sich außerhalb seiner Totpunktlagen gleichmäßig mit einer Geschwindigkeit, die entsprechend der gewählten Antriebs- übersetzung der Drehgeschwindigkeit der Fototrommel 21 entspricht. Der Kopierwagen 45 und die Fototrommel 21 bewegen sich daher synchron miteinander. Außerdem wird über das an der Antriebsriemenscheibe 37 des Kopierwagens 45 ausgebildete Zahnrad 47 und ein Umkehrrad 22 die Steuerscheibe 23 angetrieben, deren Antrieb derart mit dem des Kopierwagens 45 synchronisiert ist, daß während einer Bewegungsperiode des Kopierwagens 45 die Steuerscheibe 23 genau eine ganze Umdrehung durchführt. Mittels des Zahnsegmentes 24 der Steuerscheibe 23 wird über das Zahnrad 26 und die Welle 45 die Abförderrolle 27 angetrieben, solang das Zahnsegment 24 mit deren Antriebszahnrad 26 in Eingriff steht. Dadurch wird das oberste Kopierblatt aus dem Kopierblattmagazin 28 in den Rollenspalt des Eingangs-Transportrollenpaars 43, 44 eingeführt, das zunächst noch stillsteht, und daher an ihnen ausgerichtet. Sobald dann das andere Zahnsegment 29 mit dem Antriebszahnrad 31, 34 der Eingangs-Transportrollen 43, 44 in Eingriff gelangt, wird das in deren Rollenspalt bereitgestellte Kopierblatt mit entsprechender Geschwindigkeit und in dem erforderlichen Zeitpunkt zu der Fototrommel 21 transportiert, so daß es mit dieser während der Übertragung des auf der Fototrommel 21 entwickelten Tonerbildes synchron läuft, wobei das auf das Kopierblatt übertragene Bild mittels einer Fixiereinrichtung (nicht gezeigt) fixiert wird. Das Kopierblatt wird dann an der Ablenkrolle 11 umgelenkt und in den Rollenspalt der Ausgaberollen 8 gefördert und von diesen auf den Ausgabetisch 46 ausgegeben.

Die Mikroschalter 36, die im Weg der Steuerkurvenscheiben 35 an der Steuerscheibe 23 angeordnet sind, schalten zu den durch die Stellung der Steuerkurvenscheiben 35 und den Umlauf der Steuerscheibe 23 bestimmten Zeitpunkten die zugeordneten elektrischen Einrichtungen des Kopiergerätes ein bzw. aus.

## Patentansprüche

1. Elektrofotografisches Kopiergerät, dessen Funktionsgruppen einen hin- und herbewegbaren Wagen (45) zur Aufnahme oder zur Beleuchtung einer zu kopierenden Vorlage, eine Fototrommel (21) mit zugeordneter Entwicklungs-und/oder Reinigungseinheit (42), eine einem Kopierblattmagazin (28) zugeordnete Abförderrolle (27) und ein gegenüber dieser zeitlich versetzt angetriebenes Eingangs-Transportrollenpaar (43, 44) zum Abfördern jeweils eines Kopierblattes aus dem Kopierblattmagazin (28) in den Rollenspalt des Eingangs-Transportrollenpaars (43, 44) und zum Zuführen des an diesem bereitgestellten Kopierblattes zu der Fototrommel (21) in Abhängigkeit von der Bewegung des Wagens (45), Abführtransportrollen (8, 11) zum Abführen des Kopierblattes von der Fototrommel (21) auf einen Ausgabetisch (46) und elektrische Schalter (36) zum Ein- bzw. Ausschalten elektrisch betriebener Funktionsbauteile enthalten und gemeinsam mit einer Steuerscheibe (23) von einem Antriebsmotor (1) über zwei mittels einer Schaltkupplung (6) miteinander kuppelbare Antriebsgetriebezweige angetrieben werden, von denen der bei laufendem Antriebsmotor (1) ständig angetriebene erste Antriebszweig die Fototrommel (21) und die Abführtransportrollen (8, 11) antreibt und der zweite in Abhängigkeit vom Vorliegen eines die Schaltkupplung (6) einkuppelnden Kopiersignals angetriebene Antriebszweig den Wagen (45) antreibt, dadurch gekennzeichnet, daß über den zweiten Antriebszweig die Steuerscheibe (23) für jeweils einen Umlauf pro Bewegungsperiode des Wagens (45) angetrieben ist, und daß die Steuerscheibe (23) mit den elektrischen Schaltern (36) zusammenwirkende Steuerkurventeile (35) und zwei an ihrem Umfang gegeneinander versetzte Zahnsegmente (24, 29) aufweist, von denen das eine (24) mit dem Antriebszahnrad (26) der Abförderrolle (27), und das andere mit dem Antriebszahnrad (31) des Eingangs-Transportrollenpaars (43, 44) zusammenwirkt.

2. Elektrofotografisches Kopiergerät nach Anspruch 1, dadurch gekennzeichnet, daß die beiden Antriebszweige gemeinsam auf der Abtriebswelle des Antriebsmotors (1) angeordnete Antriebsräder (4, 37) aufweisen, zwischen denen die Schaltkupplung (6) angeordnet ist.

3. Elektrofotografisches Kopiergerät nach Anspruch 2, dadurch gekennzeichnet, daß die Antriebsräder der Antriebszweige als Riemenscheiben (4, 37) ausgebildet sind, von denen die eine am freien Ende der Antriebswelle angeordnete Riemenscheibe (37) einen den Wagen (45) über einen Mitnehmerstift (40), der in einen Führungsschlitz einer Mitnehmerkulisse (41) des Wagens (45) eingreift, mitnehmenden Zahnriemen (38) antreibt und mit einem zwischen sich und der Schaltkupplung (6) angeordneten Zahnrad (47) verdrehfest verbunden ist, das mit der Steuerscheibe (23) gekuppelt ist.

## Claims

1. Electro-photographic copying apparatus, the functional groups of which comprise a reci- procatable carriage (45) for the reception or the illumination of an original to be copied, a photo-drum (21) with an associated developer and/or cleaner unit (42), a remover roller (27) associated with a copy sheet cassette (28) and an entry transport roller pair (43, 44), driven offset in time relative to the remover roller, for conveying one copy at a time out of the copy sheet cassette (28) into the roller nip of the entry transport roller pair (43, 44) and for feeding the copy sheet placed ready thereon to the photo-drum (21) in dependence upon the movement of the carriage (45), take-off transport rollers (8, 11) for taking the copy sheet from the photo-drum (21) to a delivery table (46), and electric switches (36) for switching electrically operated functional components on and off, the groups being driven in common with a control wheel (23) by means of a drive motor (1) via two drive transmission branches that are interconnectable by means of a change-over coupling (6); the first one of the transmission branches which is constantly driven when the drive motor (1) is running, driving the photo-drum (21) and the take-off transport rollers (8, 11) while the second drive transmission branch, driven in dependence upon the presence of a copier signal that actuates the change-over coupling (6), drives the carriage (45), caracter- ised in that the control wheel (23) is driven via the second drive branch for always one revolution per movement period of the carriage (45), and in that the control wheel (23) comprises control cam parts (35) co-operating with the electric switches (36) and two toothed segments (24, 29) that are circumferentially offset relative to one another, one of the segments (24) co-operates with the driving toothed wheel (26) of the remover roller (27) and the other co-operates with the driving toothed wheel (31) of the entry transport roller pair (43,44).

2. Electro-photographic copying apparatus according to claim 1, characterised in that the two drive branches comprise drive wheels (4, 37) arranged in common on the output shaft of the drive motor (1), between which wheels the change-over coupling (6) is arranged.

3. Electro-photographic copying apparatus according to claim 2, characterised in that the drive wheels of the drive branches are formed as belt pulleys (4, 37), of which the one belt pulley (37) arranged on the free end of the drive shaft drives a toothed belt (38) which entrains the carriage (45) by means of an engaging pin (40) which engages in a guide slot of an entraining slideway (41) of the carriage (45), and is connected fast in rotation with a toothed wheel (47) arranged between the pulley and the change-over coupling (6), which toothed wheel is coupled with the control wheel (23).

## Revendications

1. Photocopieur électrophotographique, dont les groupes fonctionnels comprennent un chariot (45) mobile selon un mouvement de va-et- vient pour l'enregistrement ou l'exposition d'un original à copier, un tambour (21) de report photosensible auquel est associée une unité de développement et/ou de nettoyage (42), un rouleau d'entraînement (27) associé à un magasin (28) de feuilles à copier et un couple (43,44) de rouleaux de transport d'entrée entraînés avec un décalage dans le temps par rapport au rouleau d'entraînement et servant à entraîner respectivement une feuille à copier hors du magasin (28) de feuilles à copier en l'amenant dans la fente entre les rouleaux du couple (43, 44) de rouleaux de transport d'entrée et pour amener la feuille à copier, déjà mise en place au niveau de ladite fente, jusqu'au tambour (21) de report photosensible en fonction du déplacement du chariot (45), des rouleaux de transport d'évacuation (8, 11) servant à évacuer la feuille à copier du tambour (21) de report photosensible sur un plateau de sortie (46), et des commutateurs électriques (36) pour brancher ou débrancher des composants fonctionnels actionnés électriquement, lesdits groupes fonctionnels étant entraînés, en commun avec un disque de commande (23), par un moteur d'entraînement (1) par l'intermédiaire de deux trains d'engranages moteurs pouvant être accouplés entre eux par l'intermédiaire d'un embrayage (6), le premier train moteur, entraîné en permanence lors de la rotation du moteur d'entraînement (1) entraînant le tambour (21) de report photosensible et les rouleaux de transport d'évacuation (8, 11) tandis que le second train moteur entraîné en fonction de la présence d'un signal de copiage enclenchant l'embrayage (6), entraîné le chariot (45), caractérisé en ce que le disque de commande (23) est entraîné par l'intermédiaire du second train moteur pendant une rotation respective à chaque période de déplacement du chariot (45) et en ce que le disque de commande (23) comporte des pièces (35) formant cames de commande et coagissant avec les commutateurs électriques (36), et deux secteurs dentés (24, 29) décalés l'un par rapport à l'autre au niveau de leur périphérie et dont l'un (24) coopère avec le pignon moteur (26) du rouleau d'évacuation (27) tandis que l'autre coopère avec le pignon moteur (31) du couple (43, 44) de rouleaux de transport d'entrée.

2. Photocopieur électrophotographique selon la revendication 1, caractérisé en ce que les deux trains moteurs comportent des roues d'entraînement (4, 37) montées sur l'arbre mené du moteur d'entraînement (1) et entre lesquelles est disposé l'embrayage (6).

3. Photocopieur électrophotographique selon la revendication 2, caractérisé en ce que les roues d'entraînement des trains moteurs sont réalisées sous la forme des poulies (4, 37), parmi lesquelles la poulie (37), disposée sur l'extrémité libre de l'arbre d'entraînement, entraîne une courroie dentée (38) entraînant le chariot (45) par l'intermédiair d'un doigt d'entraînement (40) qui s'engage dans une fente des quidage d'une coulisse (41) du chariot (45), et est reliée avec blocage contre toute rotation, à un pignon (47) disposé entre ladite poulie et l'embrayage (6) et qui est accouplé au disque de commande (23).
